# DEMANDE DE BREVET EUROPEEN

(11) **EP 0 925 750 A1**
(43) Date de publication de la demande: **30.06.1999**
(21) Numéro de dépôt: 98410145.1
(22) Date de dépôt: 14.12.1998
(51) Int. Cl.: A47G 33/12

(54) **Dispositif amovible de maintien en position verticale pour arbres de Noel ou arbustes artificiels**

(30) Priorité: 18.12.1997 FR 9716420
(71) Demandeur: Société Crea, 74130 Bonneville (FR)
(72) Inventeur: Bodo, Lionel, 74130 Ayze (FR)

(57) **Abrégé**

L'invention concerne un dispositif amovible permettant le maintien en position verticale stable de tous sapins de Noël, arbustes naturels ou artificiels dans un récipient tel que poterie, cache pot ou autre.

Elle se présente sous la forme d'une cale (30) dont la matière est de type mousse de polyéthylène qui s'inscrit entre la périphérie du récipient (1) et celle du tronc (2). Cette cale est réalisée avec plusieurs manchons concentriques (3) permettant l'adaptation de plusieurs diamètres de tronc (2) et de plusieurs fourreaux (5) permettant l'adaptation de plusieurs dimensions de récipient.

Une fente commune aux manchons et fourreaux permet l'introduction latérale de l'ensemble sur le tronc.

## Description

La présente invention concerne un dispositif amovible de maintien en position verticale de tous sapins de Noël, arbustes naturels ou artificiels adaptés dans un récipient tel que poterie ou cache pot dont les formes extérieure et supérieure peuvent être cylindrique ou polygonale. De nombreuses inventions font déjà l'objet de systèmes assurant la fonction de maintien. Les plus représentatifs sont ceux conçus avec des croisillons en bois fixés par une pointe à la base du tronc et ceux élaborés sous forme de trépied métallique dans lequel le tronc est inséré et bloqué à l'aide de vis.

La société CREA a déposé deux demandes de brevet n° 9704099 et 9616003 dont l'originalité pour l'une est de se présenter sous la forme d'une poterie dont la base inférieure de forme conique maintient et centre le tronc du sapin et la partie supérieure une collerette recevant un dispositif amovible de maintien supérieur du tronc, et pour l'autre de se présenter sous la forme de supports amovibles inférieur et supérieur dont l'originalité est de s'adapter dans les poteries standards munies d'un trou central d'évacuation. D'autres inventions, notamment des systèmes mécaniques permettent le maintien de sapins de Noël par exemple, le brevet n° 8804465 décrit un tel système mais l'inconvénient est le prix de revient plus élevé.

Des dessins illustrent notre invention et présentent notamment la forme du dispositif du maintien et ses possibilités d'adaptation aux récipients recevant le sapin.
Figure 1 - Principe général
Figure 2 - Elévation en coupe dit dispositif de maintien
Figure 3 - Vue de dessus du dispositif de maintien
Figure 4, 5 - Vue des manchons mobiles (variante)
Figure 6 - Vue du fourreau (variante)
Figure 7, 8, 9, 10 - Vue de centreurs inférieurs

Les figures 1 et 2 illustrent le principe général de la présente invention. Le dispositif amovible de maintien se présente sous la forme d'un fourreau (5) dont le contour extérieur peut être cylindrique, polygonal ou d'autre forme géométrique et d'une hauteur minimum de 50 mm. Ce fourreau (5) dispose en son centre de 1 à 4 manchons (3) amovibles et coaxiaux au fourreau (5) et de même hauteur que celui-ci.

Le contour extérieur du fourreau (5) dont la dimension est supérieure à la périphérie de la collerette (9) du récipient se centre sur ce dernier et le manchon (3) vient enserrer le tronc du sapin. La matière comprimée et incluse entre ces deux limites cale le sapin et le maintient. Une variante de construction du fourreau (5) représentée en figure 6 indique la possibilité de variabilité des dimensions extérieure du fourreau (5) par la réalisation de fourreaux amovibles et coaxiaux de hauteur identique ce qui permet un choix de plusieurs dimensions d'adaptation sur des récipients différents.

L'ensemble (30) constitué du fourreau (5) et des manchons (3) présentent des fentes (6) et (7) permettant l'écartement dans le sens des flèches F (figure 3) autorise l'introduction de cet ensemble (30) sur le tronc (2). Ces fentes (6) et (7) sont orientées suivant un rayon dont l'origine (O) est le centre du fourreau (5) et dont l'extrémité est un point (A) située sur la périphérie du fourreau (5). La longueur totale correspondant à l'écart entre le point A et un point B situé à environ 10 mm au delà de la périphérie du dernier manchon extérieur. Ces fentes ont une hauteur égale à l'épaisseur du fourreau et sont perpendiculaires aux faces extérieures. Suivant la même direction la fente (7) sépare les manchons (3) en deux parties égales.
La réalisation de cet ensemble (30 )est obtenue à partir d'une matière de type mousse polyéthylène ou tout autre type équivalent dont les caractéristiques techniques sont adaptées à cette invention..
Les caractéristiques techniques de la matière telles que la densité retenue entre 30 et 40 kg / m3 et les performances d'élasticité, de souplesse et de capacité à épouser les formes permettent un calage optimum quelles que soient les irrégularités de dimensions du récipient et du tronc du sapin. D'autre part, cette matière est 100 % recyclable et répond aux normes en vigueur de protection de l'environnement.

La mise en oeuvre consiste, après avoir évalué la dimension du tronc (2), à enlever ou conserver le ou les manchons (3), à vérifier l'orientation de la fente (7) du ou des manchons restants de façon qu'elle soit dans le prolongement de celle (6) du fourreau (5), ensuite l'ensemble (30) est introduit latéralement sur le tronc (2) en écartant les fentes (6 et 7). Ces fentes 6 et 7 permettant l'introduction du tronc sans arracher le ou les manchons restants et facilitant l'adaptation du manchon autour du tronc qui présente souvent de grosses irrégularités (bourrelet d'écorce, amorce de branche...)

Associé à ce dispositif mais ce n'est pas obligatoire, on peut utiliser des dispositifs de maintien inférieur (31) qui centrent et maintiennent la base du tronc dans le fond du récipient. Ces dispositifs représentés en figures 7, 8, 9 et 10 peuvent être rapportés ou intégrés dans le fond du récipient. Ils se présentent en figures 7 et 8 sous la forme d'une enveloppe conique intégré dans le fond du récipient, en figure 9 sous la forme d'une enveloppe cylindrique avec sangles rapportées et centrées dans le fond du récipient, en figure 10 sous la forme d'une plaque munie d'une pointe centrée dans le fond du récipient (1).

Maintenu et centré en une ou deux positions dont l'écartement est la hauteur du récipient, le sapin adopte la position verticale et s'y maintient, sa stabilité étant assurée par l'ensemble du dispositif.

## Revendications

1. Dispositif amovible de maintien (30) en position verticale de tous sapins de Noël, arbustes naturels ou artificiels caractérisé par le fait qu'il comprend à l'extérieur un fourreau (5) qui se centre par compression dans la collerette (9) du récipient (1) et au centre des manchons (3) coaxiaux au fourreau (5) qui centrent et maintiennent le tronc par compression. Le matériau utilisé pour la réalisation du fourreau (5) et des manchons (3) a des caractéristiques de densité, de plasticité et de souplesse permettant d'épouser les formes du récipient (1) et du tronc (2) et d'exercer un calage de l'ensemble par compression. La forme extérieure du fourreau (5) se présente sous celle d'une forme géométrique dont la périphérie est la même que celle de la collerette (9) du récipient (1) et épouse celle-ci.

2. Dispositif amovible de maintien (30) selon la revendication 1 caractérisé en ce que le fourreau (5) et les manchons (3) sont réalisés à partir d'une matière de type mousse de polyéthylène ou équivalent.

3. Dispositif amovible de maintien (30) selon les revendications 1 et 2 caractérisé en ce que le fourreau (5) et les manchons (3) présentent des fentes (6 et 7) permettant l'introduction latérale de l'ensemble (30) autour du tronc (2) du sapin.

4. Dispositif amovible de maintien (30) selon les revendications 1, 2 et 3 caractérisé en ce que le fourreau (5) et les manchons (3) ont une hauteur minimum d'environ 50mm assurant une surface de contact et une épaisseur de calage suffisante pour maintenir le tronc (2) vertical dans le récipient (1).

5. Dispositif amovible de maintien (30) selon l'ensemble des revendications 1, 2, 3 et 4 caractérisé en ce que le fourreau (5) peut se présenter sous la forme de plusieurs fourreaux coaxiaux permettant l'adaptation à des variations de dimensions de la collerette (9) du récipient (1).

6. Dispositif amovible de maintien (30) selon l'ensemble des revendications 1, 2, 3, 4 et 5 caractérisé en ce que la forme extérieure du fourreau (5) se présente sous la forme d'un cylindre.

7. Dispositif amovible de maintien (3) selon l'ensemble des revendications 1, 2, 3, 4, 5 et 6 caractérisé en ce que les manchons (3) se présentent sous la forme de figures géométriques polygonales.
